# EUROPÄISCHE PATENTSCHRIFT

(11) **EP 0 478 501 B1**
(45) Veröffentlichungstag und Bekanntmachung des Hinweises auf die Patenterteilung: **09.11.1994**
(21) Anmeldenummer: 91810701.2
(22) Anmeldetag: 03.09.1991
(51) Int. Cl.: E04D 13/06, B21D 11/20, B21D 5/01

(54) **Verbindungsstück zum Verbinden zweier Dachrinnen, Verfahren zur Herstellung des Verbindungsstücks und Vorrichtung zur Durchführung des Verfahrens**
Joint member for connecting two gutter sections, method for manufacturing the joint member and device to carry out the method
Elément de jonction pour raccorder deux sections de gouttière, procédé de fabrication de l'élément de jonction et appareil pour réaliser le procédé

(30) Priorität: 28.09.1990 CH 3126/90
(43) Veröffentlichungstag der Anmeldung: 01.04.1992
(73) Patentinhaber: STRUB AG, CH-3250 Lyss (CH)
(72) Erfinder: Strub, Hans, Péricord 1, Monte Carlo, F-Monaco (MC)
(74) Vertreter: Keller, René, Dr.

(56) Entgegenhaltungen:
- CH-A- 565 920
- DE-A- 2 846 878
- FR-A- 1 424 338
- GB-A- 2 102 465
- US-A- 1 682 840
- US-A- 2 639 495
- US-A- 3 034 559
- US-A- 3 838 590
- IBM TECHNICAL DISCLOSURE BULLETIN, Bd. 11, Nr. 2, Juli 1968, Seite 127; HALVARSON: "REINFORCED SHEET METAL CORNER"

## Beschreibung

Die Erfindung betrifft ein Verbindungsstück zum Verbinden zweier Dachrinnenenden gemäss dem Oberbegriff des Patentanspruchs 1, ein Verfahren zur Herstellung des Verbindungsstücks gemäss dem Oberbegriff des Patentanspruchs 6 und eine Vorrichtung zur Durchführung des Verfahrens gemäss dem Oberbegriff des Patentanspruchs 8.

In der FR-A 1 424 338 wird ein gattungsgemäßes Verbindungsstück beschrieben. Das bekannte Verbindungsstück ist ein Gußstück aus Kunststoff. Die Aufnahme der Dachrinnenendbereiche erfolgt in je einer Nut einer Doppellippe, welche senkrecht zur Längsachse des Verbindungsstücks verläuft. Das Verbindungsstück hat ein Doppel-T-Profil, bei dem die außen verlaufenden Flansche breiter sind als die inneren durch die Doppellippe gebildeten Flansche.

Ein anderes Verbindungsstück zum Verbinden zweier Dachrinnenenden ist aus der CH-A 565 920 bekannt. Das bekannte Verbindungsstück hatte ein dem halbrunden Dachrinnenaußenprofil angepaßtes Blechstück, das mit seinem einen Rand das Dachrinnenende überlappend umgriff und dessen anderer Rand zu einem Wulst geformt war, der auf den Rinnenwulst der Dachrinnenlängskante an deren der Hauswand abgewandten Seite schiebbar war. Zur Montage wurde das Verbindungsstück auf das eine Dachrinnenende gesteckt sowie das andere mit dem ersten Dachrinnenende zu verbindende Dachrinnenende in den Wulst des Verbindungsstückes und in den überlappenden Rand des Verbindungsstückes geschoben. In der Oberkante des überlappenden Randes war ein Schraubengewinde eingepreßt, in dem eine Druckschraube steckte, mit der auf die Rinnenhinterkante derart gedrückt wurde, daß sich das kreisförmige gebogene Randstück in den Wulst des Verbindungsstückes fest drückte, wodurch das Verbindungsstück fest mit den beiden Rinnenenden verklemmt wurde.

Bei einer analogen Ausführungsart (gemäß CH-A 565 920) befand sich eine Druckschraube im Wulst des Verbindungsstückes, mit welcher die Rinnenhinterkante in den überlappenden Rand des Verbindungsstuckes gedrückt wurde. In einer weiteren Variante wurde statt eines einteiligen Verbindungsstückes ein zweiteiliges bestehend aus einer Preß- und einer stützschelle verwendet, zwischen welche die beiden Dachrinnenenden eingeklemmt wurden.

Weitere Verbindungsstücke sind in der EP-A 0 121 615 und in der CH-A 646 749 beschrieben.

Die bekannten Verbindungsstücke sind aufwendig in ihrer Herstellung und voluminös. Durch ihr großes Volumen benötigen sie einen großen Transportraum bzw. eine aufwendige sowie damit teure Verpackung und sind zudem gegen Verbiegen äußerst gefährdet bzw. brechen leicht und können leicht beschädigt werden.

Der Erfindung liegt die Aufgabe zugrunde, ein einfach herstellbares Verbindungselement zu schaffen, welches aufgrund seiner Formgebung stabil und gegen Verbiegen robust ausgebildet ist sowie zum Versand einen minimalen Raumbedarf benötigt und eine minimale Sorgfalt erfordert.

Die Lösung der Aufgabe ist hinsichtlich des Verbindungsstückes Gegenstand des Patentanspruchs 1, hinsichtlich des Verfahrens zur Herstellung des Verbindungsstückes Gegenstand des Patentanspruchs 6 und hinsichtlich der Vorrichtung zur Durchführung des Verfahrens Gegenstand des Patentanspruchs 8.

In den Patentansprüchen 2 bis 5 sind bevorzugte Ausführungsarten des erfindungsgemässen Verbindungsstückes und im Patentanspruch 7 bzw. 9 eine bevorzugte Ausführungsart des erfindungsgemässen Verfahrens bzw. der erfindungsgemässen Vorrichtung beschrieben.

Im folgenden wird ein Beispiel des erfindungsgemässen Verbindungsstücks sowie erfindungsgemässe Verfahrensbeispiele zur Herstellung des Verbindungsstücks anhand von Zeichnungen näher erläutert. Es zeigen:
- Fig. 1: eine Draufsicht auf je ein mit dem erfindungsgemässen Verbindungsstück verbundenes Dachrinnenende zweier Dachrinnen,
- Fig. 2: eine Seitenansicht auf ein auf ein Dachrinnenende gestecktes Verbindungsstück,
- Fig. 3: einen Schnitt entlang der Linie III - III in Figur 1 bzw. 2 in vergrössertem Massstab durch mit dem Verbindungsstück verbundene Enden zweier Dachrinnen, und
- Fig. 4: die Arbeitsgänge zur Herstellung des Verbindungsstückes in perspektivischer Darstellung:
a. den Ausgangszustand,
b. die Vorbereitung zum Biegen einer U-förmigen Rinne,
c. das Biegen der U-förmigen Rinne,
d. die Vorbereitung zum Eindrücken der Rinnenseitenwände der U-förmig gebogenen Rinne,
e. das Eindrücken und Zusammenpressen der U-förmigen Rinne zu einem geraden, ungebogenen Verbindungsstück sowie das Auseinanderbewegen der zum Eindrücken und Zusammenpressen verwendeten Stempel,
- Fig. 5: eine Vorrichtung zum Halbrundbiegen des Verbindungsstückes,
- Fig. 6: eine Verfahrensvariante zur Herstellung des Verbindungsstückes in perspektivischer Darstellung:
a. den Ausgangszustand,
b. das Biegen der U-förmigen Rinne aus einem Blechstreifen,
d. die Vorbereitung zur Formung des Doppel-T-Profils,
c. den Zustand der Druckstempel der Vorrichtung bei vollständig geformtem Doppel-T-Profil,
- Fig. 7a: eine Variante zu den Druckstempeln, welche in der in Figur 6 dargestellten Verfahrensvariante benützt wurden, in einer Stellung zur Formung der U-förmigen Rinne aus dem Blechstreifen, und
- Fig. 7b: die in Figur 7a dargestellten Druckstempel derart umgestellt, dass aus der U-förmigen Rinne das Doppel-T-Profil formbar ist.

In Figur 1 sind je ein Ende einer Dachrinne 1 und 3 mit einem erfindungsgemässen, den Rundungen der Dachrinnen 1 und 3 angepassten Verbindungsstück 5 verbunden dargestellt. Die halbzylinderförmigen Dachrinnen 1 und 3 gehen längsseits, wie in Figur 2 an Dachrinne 1 zu sehen, an ihrem einen Ende in ein kreisförmig gebogenes Randstück 7 den sog. Rinnenwulst und an ihrem anderen Ende in eine sog. Rinnenhinterkante 8 über. Dieser Rinnenwulst 7 gibt den Dachrinnen 1 und 3 mechanische Stabilität gegenüber Verformung durch z. B. anschlagende Aste von Bäumen; auch wird hierdurch deren gesamte Biegesteifigkeit erhöht. Der Rinnenwulst 7 wird an der der Hauswand abgewandten Dachseite montiert.

Das Verbindungsstück 5 hat, wie im Querschnitt in Figur 3 dargestellt, ein Doppel-T-Profil, wobei einer der beiden Querflansche 9 durch zwei Flanschhälften 9a und 9b eines Blechstreifens 11 und der Verbindungssteg 13 sowie der andere Querflansch 15 doppelwandig durch den inneren Teil des Blechstreifens 11 gebildet sind. Jeweils ein Ende einer Dachrinne 1 bzw. 3 steckt in dem als Spalt 17a bzw. 17b durch die beiden Flansche 9 und 15 gebildeten Zwischenraum. In Figur 2 ist der Spalt 17b grösser als in Wirklichkeit dargestellt, damit er überhaupt sichtbar ist. Die am Dachrinneninnenboden der Dachrinnenenden anliegenden Flanschhälften 9a und 9b sind breiter als die an den Dachrinnenaussenboden anliegenden Flanschhälften 15a und 15b. Durch die unterschiedliche Breite der Flanschhälften 9a bzw. 9b und 15a bzw. 15b ist ein einfaches Aufstecken des Verbindungsstückes 5 auf das jeweilige Dachrinnenende gewährleistet. Symmetrisch zur Bodenlinie des Dachrinnengrundes 19 sind in jeder Flanschhälfte 9a und 9b zwei Löcher 21 annähernd in der Mitte des die Flanschhälften 15a und 15b überragenden Teils angebracht. Durch diese Löcher 21 können, wie unten beschrieben, Schrauben oder Nieten gesteckt werden. Die beiden Flanschhälften 9a und 9b stossen so eng aneinander, dass die beiden Steghälften 13a und 13b als Verbindung zwischen den Flanschhälften 9a und 15a bzw. 9b und 15b ebenfalls aneinanderstossen.

Zur Dachrinnenmontage wird in die Spalte 17a und 17b des Verbindungsstückes 5 Dichtungsfett gestrichen, das Verbindungsstück 5 auf das leicht entgratete Ende der bereits an der nicht dargestellten Dachunterkante befestigten Dachrinne 1 bis zum Anschlag am Steg 13 geschoben und anschliessend das Dachrinnenende der auf den nicht dargestellten Dachrinnenhaltern an der Dachunterkante liegenden, leicht entgrateten Dachrinne 3 in den Spalt 17b bis zum Anschlag am Steg 13 gestossen. Durch die Löcher 21 und die Dachrinnenenden werden keine Schrauben, Splinte oder Nieten gesteckt, damit sich die Dachrinnen 1 und 3 thermisch ausdehnen und zusammenziehen können.

Die Montage eines nicht dargestellten Dachrinnenabschlussstückes an ein Dachrinnenende erfolgt analog zur oben beschriebenen Verbindung zweier Dachrinnenenden, jedoch wird hier das Dachrinnenabschlussstück mit dem Verbindungsstück 5 fest mit dem Dachrinnenende verbunden. Hierzu wird die im Spalt 17a bzw. 17b steckende Wand des Dachrinnenabschlussstückes durchbohrt, indem die Löcher 21 im Verbindungsstück 5 als Bohrlehre verwendet werden, und anschliessend durch die Löcher gewindeschneidende Schrauben oder Schrauben, die mit einer Mutter angezogen werden, gesteckt.

Zwei Beispiele des Biegeverfahrens sind mit ihren einzelnen Biegevorgängen, durch die das Verbindungsstück 5 aus dem Blechstreifen 11 zu dem doppel-T-förmigen Profil gebogen wird, in den Figuren 4a bis 4e und 5 sowie 6a bis 6d und 5 dargestellt. Bei dem in den Figuren 4a bis 4e dargestellten Biegeverfahren liegt der Blechstreifen 11, wie in Figur 4a dargestellt über einem länglichen, quaderförmigen Druckstempel 25 symmetrisch zu dessen Längsachse. Links und rechts des Druckstempels 25 sind je eine längliche, um je eine parallel zur Symmetrieebene der zu biegenden in Querrichtung U-förmigen Rinne 30 verlaufende Längsachse 26a bzw. 26b schwenkbare Biegeklappe 27a und 27b, deren Länge etwa der Länge des Druckstempels 25 entspricht, angeordnet. Die Oberfläche des Druckstempels 25 und die Oberflächen der Biegeklappen 27a und 27b fluchten miteinander. Ein zweiter Druckstempel 29 befindet sich nach oben weggezogen direkt über dem Druckstempel 25, so dass der Blechstreifen 11 ohne weiteres auf den Druckstempel 25 und die Biegeklappen 27a und 27b gelegt werden kann. Die Breite des Druckstempels 29 ist um eine Toleranz kleiner als die Breite des herzustellenden Flansches 15 reduziert um die doppelte Blechstärke des Blechstreifens 11. Die Breite des Druckstempels 25 entspricht etwa der Breite des Flansches 15.

Nach dem Einlegen des Blechstreifens 11 wird der Druckstempel 29 auf die Oberfläche des Blechstreifens 11 abgesenkt. Der etwa der Breite des Flansches 15 entsprechende mittlere Bereich des Blechstreifens 11 ist jetzt zwischen den beiden Druckstempeln 25 und 29 eingeklemmt. Die beiden Biegeklappen 27a und 27b werden nun, wie in Figur 4b angedeutet gegen die Seitenflächen des Druckstempels 29 geklappt, wodurch der Blechstreifen 11 zu einer U-förmigen Rinne 30 mit zwei Rinnenseitenwänden 32a und 32b, wie in Figur 4c dargestellt, gebogen wird.

Anschliessend werden die Biegeklappen 27a und 27b wieder in ihre Ausgangslage zurückgeklappt, wodurch die U-förmige Rinne 30 geringfügig auseinanderklappt und dann der Druckstempel 29 nach oben um eine Distanz d zurückgezogen. Die Distanz d ist bis auf eine Toleranz die Summe aus der nach dem gesamten Biegevorgang zu erhaltenden Höhe des Steges 13 plus der (3 . √2/ 4)-fachen Breite des nach dem Biegevorgang zu erhaltenden Flansches 15 plus dreimal die Blechstärke des Blechstreifens 11.

In einem weiteren Arbeitsgang werden in einer Höhe, die bis auf eine Toleranz einem Abstand a von der Oberfläche des Druckstempels 25 hat, beidseits der Rinnenseitenwände 32a und 32b der U-förmig gebogenen Rinne 30 je ein schmaler Druckstempel 31a bzw. 31b als dritte und vierte Druckstempel gegen die Rinnenseitenwände 32a und 32b horizontal gegeneinander gedrückt, wodurch sich eine Knicklinie bildet. Während die Druckstempel 31a und 31b gegeneinander gedrückt werden, werden die Druckstempel 25 und 29 ebenfalls gegeneinander gedrückt. Hierdurch werden die an die beiden Knicklinien angrenzenden Abschnitte jeder Rinnenseitenwand 32a und 32b aufeinander zu gepresst, wobei zwischen den beiden an die Knicklinie angrenzenden Abschnitte jeder Rinnenwand 32a und 32b der Spalt 17a bzw. 17b durch die Druckstempel 31a bzw. 31b freigehalten wird. Der Betrag der augenblicklichen Druckgeschwindigkeit der Druckstempel 29, 31a und 31b sind gleich und diejenige des Druckstempels 25 doppelt so gross.

Der Abstand a ist bis auf eine Toleranz die Summe aus der halben nach dem Biegevorgang zu erhaltenden Steghöhe, plus zweimal der Blechstärke des Blechstreifens 11 plus der (√2/2)-fachen nach dem Biegevorgang zu erhaltenden Breite des Flansches 15. Die Dicke der Druckstempel 31a und 31b ist um eine Toleranz kleiner als die Höhe des Steges 13.

Der Zustand nach diesem Biegevorgang ist in Figur 4e dargestellt. Anschliessend werden die beiden Druckstempel 25 und 29 sowie etwas zeitverzögert, um ein Verklemmen zu vermeiden, die Druckstempel 31a und 31b wieder in ihre Ausgangslagen gefahren.

Das nun zu einem Doppel-T-Profil gebogene Verbindungsstück 5 wird in einem weiteren Arbeitsgang durch eine in Figur 5 dargestellte Rundbiegevorrichtung 33 mit einer Antriebswalze 35a, einer Biegewalze 35b und einer Gegenhaltungswalze 37 in Pfeilrichtung 39 geschoben. Hier wird das Verbindungsstück 5 zu seiner Endform halbrund gebogen und seine Flansche 9 und 15 plan und parallel zueinander geformt.

Anstelle das Doppel-T-Profil aufweisende Verbindungsstück 5 mit der Rundbiegevorrichtung 33 halbrund zu biegen, kann es auch U-förmig gebogen werden, um es als nicht dargestelltes Verbindungsstück für nicht dargestellte U-förmige Dachrinnen zu verwenden.

Anstelle die U-förmige Rinne 30 u. a. durch Hochklappen der Biegeklappen 27a und 27b zu erzeugen, kann der Blechstreifen 11 auch mit einer Vorrichtung wie in den Figuren 6a bis 6d dargestellt, verformt werden. Die in den Figuren 6a bis 6d dargestellte Vorrichtung hat einen ersten länglichen Druckstempel 41. An seiner Unterseite hat der Druckstempel 41 einen rechtwinklig ausgebildeten Steg 45 zur Formung einer U-förmig Rinnen 43, wie unten beschrieben. Ein zweiter als Matrize ausgebildeter Druckstempel 47 ist mit einer rechtwinkligen Vertiefung 49 passend zum Druckstempel 41 ausgebildet. Die Breite der Vertiefung 49 entspricht der Aussenbreite der zu biegenden U-förmigen Rinne 43 und die Breite des Ansatzes 41 ist die Breite der Rinne 43 minus zweimal die Materialstärke des Blechstreifens 11 minus eine Toleranz. Die Tiefe der Vertiefung 49 sowie die Höhe des Steges 45 sind bis auf eine durch den nachfolgend beschriebenen Biegevorgang bedingte Toleranz gleich der Flanschbreite 15a bzw. 15b des Verbindungsstückes 5.

Analog zum bereits oben beschriebenen Verfahren, dargestellt in den Figuren 4a bis 4e, wird bei dem in den Figuren 6a bis 6d dargestellten Verfahren zuerst eine U-förmige Rinne 43 hergestellt, welche im Gegensatz zu der U-förmigen Rinne 30 zum ebenen Rinnenboden 54 annähernd parallel verlaufende, durch je eine Knicklinie abgeknickte Rinnenrandbereiche 55a und 55b hat. Hierzu wird der Blechstreifen 11 in seiner Längsrichtung mittig über die Vertiefung 49 des Druckstempels 47 gelegt und anschliessend vom Steg 45 des Druckstempels 41 in die Vertiefung 49 und von dessen zur Stegunterfläche annähernd parallel verlaufenden Randbereichen 51a und 51b gegen die annähernd parallel zur Bodenfläche der Vertiefung 49 verlaufenden Seitenflächen 53a und 53b des Druckstempels 47 gedrückt. Nach dem Biegevorgang wird der Druckstempel 41 vom Druckstempel wegbewegt. Es ist, wie in Figur 6b dargestellt, eine U-förmige Rinne 43 mit zum Rinnenboden 54 (siehe Figur 6c) annähernd parallel verlaufenden Rinnenrandbereichen 55a und 55b geformt worden. Je nach verwendetem Material und Wandstärke kann die Rinne 43 aus der Vertiefung 49 entnommen oder muss mit einem nicht dargestellten Auswerfer ausgestossen werden.

Die U-förmige Rinne 43 wird in eine weitere Druckstempelanordnung, wie in den Figuren 6c und 6d dargestellt, eingelegt. Diese Druckstempelanordnung hat analog zur Vorrichtung, dargestellt in den Figuren 4a bis 4e, ebenfalls einen dritten und vierten schmalen Druckstempel 57a und 57b. Ferner sind zwei Druckstempel 59a und 59b mit ebenen zueinander parallelen Druckoberflächen vorhanden, wobei der Druckstempel 59a unbeweglich und der Druckstempel 59b senkrecht auf die Druckoberflächen der Druckstempels 59a bewegbar ist, angeordnet. Die beiden schmalen Druckstempel 57a und 57b sind gegeneinander senkrecht zur Bewegungsrichtung des Druckstempels 59b bewegbar und in einem Abstand der Blechstärke des Blechstreifens 11 plus eine Toleranz unterhalb der Druckoberflächen des Druckstempels 59a angeordnet. Die U-förmige Rinne 43 wird mit ihrem Rinnenaussenboden auf die Druckoberflächen des Druckstempels 59b gelegt und in ihrer Lage durch die teilweise eingefahrenen Druckstempel 57a und 57b, welche unter die Rinnenrandbereiche 55a und 55b greifen, gehalten.

Bei dem nun folgenden Biegevorgang werden die Druckstempel 57a und 57b gegenenander gedrückt, gleichzeitig wird der Druckstempel 59b gegen den Druckstempel 59a verfahren, wodurch das doppel-T-förmige Profil des Verbindungsstückes 5 aus der U-förmigen Rinnen 43 geformt wird.

Anstelle der vier Druckstempel 41 und 59a sowie 47 und 59b können, wie in den Figuren 7a und 7b dargestellt, nur zwei verstellbare Druckstempel 63 und 65 verwendet werden. Der Druckstempel 63 ist symmetrisch aufgebaut und hat in seiner Querschnittsmitte einen verschiebbaren Teilstempel 67, dessen ebene Druckfläche 69 die restlichen, seitlich von ihr liegenden, ebenen Druckflächen 71a und 71b um die Tiefe der zu formenden U-förmigen Rinne 43 überragt. Der Druckstempel 65 hat eine durch zwei zeitlich verschiebbare Teildruckstempel 73a und 73b gebildete Vertiefung 75. Die schmalen Druckstempel 57a und 57b sind seitlich neben dem Druckstempel 63, wie oben bereits beschrieben, angeordnet.

Die U-förmige Rinne 43 wird mit der in Figur 7a dargestellten Stempelanordnung geformt. Anschliessend greifen die schmalen Druckstempel 57a und 57b unter die Rinnenrandbereiche 55a und 55b der U-förmigen Rinne 43, hierdurch ist die Rinne 43 in ihrer Lage gehalten, die beiden seitlichen Teildruckstempel 73a und 73b werden nach aussen weggeschoben und der Teildruckstempel 67 soweit zurück gezogen, dass die gesamte Druckoberflächen des Druckstempels 63 eine plane Fläche bildet. Jetzt werden die Druckstempel 57a und 57b gegeneinander und die freie Druckoberflächen des Druckstempels 65 auf den Druckstempel 63 zubewegt, wodurch das doppel-T-förmige Profil geformt wird.

Das erfindungsgemässe Verbindungsstück 5 lässt sich einfach herstellen und benötigt einen geringen Transportraum; es kann sogar aufgrund seiner kompakten und stabilen Bauart ohne Verpackung, ohne verbogen zu werden, transportiert werden.

## Patentansprüche

1. Ein im Querschnitt doppel-T-förmiges Verbindungsstück zum Verbinden je eines Dachrinnenendes zweier Dachrinnen (1, 3), **dadurch gekennzeichnet**, daß
es aus einem einzigen im Querschnitt doppel-T-förmig und in Längsrichtung entsprechend dem Dachrinnenprofil gebogenen Blechstreifen besteht, und
der Verbindungssteg (13a, 13b) und sowie einer (15a, 15b) der beiden Querflansche (9a, 9b; 15a, 15b) doppelwandig durch den inneren Teil des Blechstreifens (11) und der andere Querflansch (9a, 9b) durch die beiden Randteile des Blechstreifens (11) gebildet sind bzw. ist.

2. Verbindungsstück nach Anspruch 1, dadurch gekennzeichnet, dass der eine Flansch (9a, 9b) breiter als der andere (15a, 15b) ist.

3. Verbindungsstück nach Anspruch 2, dadurch gekennzeichnet, dass der breitere Flansch (9a, 9b) mindestens je eine Bohrung (21) in seinem den schmalen Flansch (15a, 15b) überragenden Teilen hat, welche als Justierhilfe für ein Kerbwerkzeug oder als Bohrlehre bei jeweils in den Zwischenraum (17a, 17b) zwischen den breiten und schmalen Flanschteilen (9a, 9b; 15a, 15b) eingeschobenen Dachrinnenenden zum Einkerben bzw. zum Durchbohren dient.

4. Verbindungsstück nach Anspruch 2 oder 3, dadurch gekennzeichnet, dass der breitere Flansch (9a, 9b) auf der Innenseite des Verbindungsstückes (5) liegt.

5. Verbindungsstück nach einem der Ansprüche 1 bis 4, dadurch gekennzeichnet, dass die den Steg (13a, 13b) bildenden Blechteile dicht aneinander anliegen.

6. Verfahren zur Herstellung des Verbindungsstücks nach einem der Ansprüche 1 bis 5, bei dem
das Doppel-T-Profil des Verbindungsstückes (5) in einem ersten Verfahrensschritt aus einem einzigen Blechstreifen (11)
und das dann erhaltene Doppel-T-Profil in einem zweiten Verfahrensschritt in Längsrichtung entsprechend dem Querschnittsprofil einer Dachrinne (1, 3) gebogen wird.

7. Verfahren nach Anspruch 6, **dadurch gekennzeichnet**, daß zum Biegen des Doppel-T-Profils der Blechstreifen (11) zu einer in Querrichtung U-förmigen Rinne (30; 43) geformt,
jede der beiden Rinnenseitenwände abgeknickt,
die Knicklinien der beiden Rinnenseitenwände (32a, 32b) und die beiden an die Knicklinie angrenzenden Abschnitte jeder Rinnenseitenwand (32a, 32b) aufeinander zu gepreßt werden, wobei
zwischen den beiden an die Knicklinie angrenzenden Abschnitte jeder Rinnenseitenwand (32a, 32b) ein Spalt (17a, 17b) freigehalten wird.

8. Vorrichtung zur Durchführung des Verfahrens nach Anspruch 6 oder 7, **gekennzeichnet durch**
einen ersten (29; 41; 63) und einen zweiten (25; 47; 65) Druckstempel zur Formung einer in Querrichtung U-förmigen Rinne (30; 43) aus einem Blechstreifen (11), welche
gegeneinander bewegbar sind und
einen dritten (31a; 57a) und einen vierten (31b; 57b) Druckstempel, welche
annähernd senkrecht zur Bewegungsrichtung des ersten und/oder zweiten Druckstempels (29, 25; 41, 47; 63, 65) gegeneinander bewegbar sind, um
die beiden Rinnenseitenwände (32a, 32b) derart längsseits gegeneinander zu drücken, daß in einem nachfolgenden Zusammenpreßvorgang die U-förmige Rinne (30; 43) in ein doppel-T-förmiges Profil verformbar ist.

9. Vorrichtung nach Anspruch 8, dadurch gekennzeichnet, dass der erste (29; 41; 63) und der zweite (25; 47; 65) Druckstempel miteinander und gegeneinander bewegbar sind, die freien Seitenkanten durch den ersten Druckstempel (29; 41; 63) während des Eindrückens durch den dritten und vierten Druckstempel (31a, 31b; 57a, 57b) voneinander distanzierbar sind, wobei die eingedrückten Rinnenseitenwände (32a, 32b) durch Gegeneinanderbewegen des ersten (29; 41; 63) und zweiten (25; 47; 65) Druckstempels zum I-Profil verformbar sind.

## Claims

1. A jointing piece with a double T-shaped cross section for joining respectively the ends of two eaves gutters (1, 3), characterised in that it is made from a single lead flashing with a double T-shaped cross-section bent lengthwise so as to match the profile of the eaves gutter and in that the joining flange (13a, 13b) as well as one (15a, 15b) of the two cross-flanges (9a, 9b; 15a, 15b) is double-walled through the inner part of the lead flashing (11) and the other cross-flange (9a, 9b) is formed by the two edge pieces of the lead flashing (11).

2. A jointing piece in accordance with claim 1, characterised in that one flange (9a, 9b) is wider than the other (15a, 15b).

3. A jointing piece in accordance with claim 2, characterised in that the wider flange (9a, 9b) has at least one bore (21) in the part overlapping the narrower flange (15a, 15b), which serves as a means for guiding a notching tool or a bore jig when notching or boring in the space (17a, 17b) between the eaves gutter ends pushed in between the wide and narrow flange pieces (9a, 9b; 15a, 15b).

4. A jointing piece in accordance with claim 2 or 3, characterised in that the wider flange (9a, 9b) lies on the inner side of the jointing piece (5).

5. A jointing piece in accordance with one of claims 1 to 4, characterised in that the lead parts forming the cross-pieces (13a, 13b) are tightly adjoined to each other.

6. A method for producing jointing pieces in accordance with one of claims 1 to 5, whereby the first stage involves bending the double T-profile of the jointing piece (5) made from a lead flashing (11) and the second stage bending the double T-profile thus obtained lengthwise to fit the sectional profile of an eaves gutter (1, 3).

7. A method in accordance with claim 6, characterised in that in order to bend the double T-profile of the lead flashing so that the channel has a U-profile (30; 43), each of the two channel side walls is folded, the fold lines of the two channel side walls (32a, 32b) and the two folds aligned with the fold lines on each channel side wall (32a, 32b) are pressed together, so that a slot (17a, 17b) is left free between the two folds of each channel side wall (32a, 32b) aligned with the fold lines.

8. A device for implementing the method in accordance with claim 6 or 7, characterised in that it has a first (29; 41; 63) and a second (25; 47; 65) press stamp for forming a channel with a U-shaped profile (30; 43) from a lead flashing (11) which may be moved towards each other and a third (31a; 57a) and fourth (31b; 57b) press stamp which may be moved towards each other more or less perpendicular to the direction of movement of the first and/or second press stamp (29, 25; 41, 47; 63, 65) in order to push the two channel side walls (32a, 32b) lengthways together in such a way that in a subsequent stage the U-shaped gutter (30; 43) may be formed into a double T-profile when pressed together.

9. A device in accordance with claim 8, characterised in that the first (29; 41; 63) and the second (25; 47; 65) press stamp may be moved together and towards each other and the free side walls may be moved back away from each other by means of the first press stamp (29; 41; 63) whilst being pushed through the third and fourth press stamp (31a, 31b; 57a, 57b), so that the channel side walls (32a, 32b) are pressed in to form an I-profile as a result of the first (29; 41; 63) and second (25; 47; 65) press stamps moving towards each other.

## Revendications

1. Pièce de raccordement de section droite en forme de double "T", destinée à raccorder deux gouttières de toit (1, 3), chacune par l'une des ses extrémités, caractérisée en ce qu'elle est constituée d'une unique bande de tôle cintrée en forme de double "T" en section droite, et conformément au profil de la gouttière de toit dans le sens longitudinal, et en ce que l'âme de liaison (13a, 13b) ainsi que l'une (15a, 15b) des deux ailes transversales (9a, 9b; 15a, 15b) sont à double paroi et formées par la partie intérieure de la bande de tôle (11), tandis que l'autre aile transversale (9a, 9b) est formée par les deux Parties de bordure de la bande de tôle (11).

2. Pièce de raccordement selon la revendication 1, caractérisée en ce que l'une (9a, 9b) des ailes est plus large que l'autre aile (15a, 15b).

3. Pièce de raccordement selon la revendication 2, caractérisée en ce que l'aile (9a, 9b) la plus large comporte au moins un perçage (21) dans chacune de ses parties dépassant de l'aile étroite (15a, 15b), ce perçage faisant office d'élément auxiliaire de réglage pour un outil d'encochage, ou de guide de perçage, en vue de réaliser un encochage ou un perçage lorsque les extrémités de gouttières de toit sont engagées dans chacun des espaces intermédiaires (17a, 17b) entre les parties d'aile larges et étroites (9a, 9b; 15a, 15b).

4. Pièce de raccordement selon la revendication 2 ou 3, caractérisée en ce que l'aile la plus large (9a, 9b) se situe sur le côté intérieur de cette pièce.

5. Pièce de raccordement selon l'une des revendications 1 à 4, caractérisée en ce que les parties de tôle formant l'âme (13a, 13b) sont appliquées intimement l'une sur l'autre.

6. Procédé de fabrication de la pièce de raccordement selon l'une des revendications 1 à 5, selon lequel le profilé en double "T" de la pièce de raccordement (5) est cintré à partir d'une seule bande de tôle, au cours d'une première étape de procédé, et le profilé en double "T" alors obtenu, est cintré en direction longitudinale, conformément au profil de section droite d'une gouttière de toit (1, 3), au cours d'une seconde étape de procédé.

7. Procédé selon la revendication 6, caractérisé en ce que pour cintrer en profilé en double "T", la bande de tôle (11) est déformée en une goulotte (30; 43) en forme de "U" dans la direction transversale, en ce que chacune des deux parois latérales de goulotte est pliée, et en ce que les lignes de pliage des deux parois latérales de goulotte (32a, 32b) et les deux tronçons adjacents à la ligne de pliage, de chaque paroi latérale de goulotte (32a, 32b), sont repoussés les uns vers les autres, un interstice (17a, 17b) étant conservé entre les deux tronçons adjacents à la ligne de pliage, de chaque paroi latérale de goulotte (32a, 32b).

8. Dispositif pour la mise en oeuvre du procédé selon la revendication 6 ou 7, caractérisé par un premier (29; 41; 63) et un second (25; 47; 65) poinçon de compression, qui peuvent être déplacés l'un vers l'autre, pour le formage d'une goulotte (30; 43) en forme de "U" en direction transversale, à partir d'une bande de tôle (11), et par un troisième (31a; 57a) et un quatrième (31b; 57b) poinçon de compression, qui peuvent être déplacés l'un en direction de l'autre, approximativement de manière perpendiculaire à la direction de déplacement du premier et/ou du second poinçon de compression (29, 25; 41, 47; 63, 65), en vue de repousser l'une vers l'autre les deux parois latérales de goulotte (32a, 32b) sur leur côté longitudinal, de manière telle, qu'au cours d'une opération de compression suivante, la goulotte (30; 43) en forme de "U" puisse être déformée en un profilé en forme de double "T".

9. Dispositif selon la revendication 8, caractérisé en ce que le premier (29; 41; 63) et le second (25; 47; 65) poinçon de compression peuvent être déplacés ensemble et l'un vers l'autre, et en ce que les bords latéraux libres peuvent être maintenus à distance l'un de l'autre par le premier poinçon de compression (29; 41; 63), pendant le pliage vers l'intérieur, les parois latérales de goulotte pliées (32a, 32b) pouvant être déformées en un profilé en "I" par rapprochement du premier (29; 41; 63) et du second (25; 47; 65) poinçon de compression.
